# FASCICULE DE BREVET EUROPEEN

(11) **EP 1 842 583 B1**
(45) Date de publication et mention de la délivrance du brevet: **24.09.2008**
(21) Numéro de dépôt: 07370005.6
(22) Date de dépôt: 19.03.2007
(51) Int. Cl.: B01F 15/00

(54) **Malaxeur à cuve fixe, notamment destiné au mélange de composants humides ou secs, pour l'obtention de béton**
Mischmaschine mit ortsfestem Behälter, insbesondere zum Mischen von feuchten oder trockenen Bestandteilen, zur Herstellung von Beton
Mixer with a fixed vat, in particular aimed at mixing wet or dry components, for obtaining concrete

(30) Priorité: 07.04.2006 FR 0603065
(43) Date de publication de la demande: 10.10.2007
(73) Titulaire: COUVROT, 59910 Bondues (FR)
(72) Inventeur: Destombes, Christian c/o Couvrot SA, 59910 Bondues (FR); Brunquet, Eric c/o Couvrot SA, 59910 Bondues (FR)
(74) Mandataire: Duthoit, Michel Georges André

(56) Documents cités:
- DE-A1- 2 000 201
- DE-A1- 3 405 385
- DE-A1- 19 611 304
- FR-A- 1 547 818

## Description

La présente invention a trait à un malaxeur à cuve fixe, notamment destiné au mélange de composants humides ou secs, par exemple, sable de silice ou autres, pour l'obtention de béton.

Ce type de malaxeur présente une cuve fixe généralement cylindrique et dans laquelle sont introduits de l'eau et les différents composants pulvérulents à malaxer. Un train de malaxage comprenant au moins un bras muni de pale(s) est animé d'un mouvement de rotation, notamment complexe épicycloïdal, permettant de brasser les produits contenus dans la cuve.

Ce train de malaxage est actionné par un plateau tournant sur lequel il est assujetti, monté en libre rotation sur lui-même. Ce plateau tournant constitue généralement la paroi supérieure de la cuve.

Le malaxeur peut comprendre, en outre, divers autres accessoires nécessaires au bon fonctionnement du dispositif, notamment pour la réalisation d'un béton de qualité, ou encore prévus pour le nettoyage de la cuve, à savoir :
- un bras muni de pale(s), dite(s) « de bord », assujetti au plateau tournant, entraîné d'un mouvement de rotation simple pour venir racler la face interne de la paroi latérale cylindrique de la cuve fixe,
- une sonde de mesure de la température permettant de contrôler le process de fabrication du béton, et notamment le bon dosage en eau, dont la tête est en contact avec les produits sur une partie basse de la cuve, cette sonde étant animée d'un mouvement de rotation simple assujetti au plateau tournant par l'intermédiaire d'un bras vertical,
- au moins un dispositif pour la projection d'un fluide sous pression permettant le nettoyage de la cuve fixe, présentant au moins une buse également assujettie au plateau tournant permettant d'asperger dynamiquement toute la circonférence de la cuve.

Un malaxeur selon cet état de la technique est exposé dans le document DE-A-196 11 304.

Jusqu'à présent, ces divers accessoires assujettis au plateau sont notamment portés par une poutre horizontale faisant saillie dans la cuve. Cette poutre est à la fois encombrante et présente une forte inertie.

La présente invention a pour but de remédier à ces inconvénients en proposant un malaxeur présentant un support compact, de faible encombrement, et prévu pour assujettir divers accessoires au plateau tournant du malaxeur.

Un autre but de l'invention est de proposer un malaxeur muni de fortes capacités de nettoyage de la cuve notamment par projection d'eau.

D'autres buts et avantages apparaîtront au cours de la description qui va suivre qui n'est cependant donnée qu'à titre indicatif.

L'invention concerne un malaxeur à cuve fixe, notamment destiné au mélange de composants humides ou secs, par exemple ciment, sable de silice ou autres, pour l'obtention de béton comprenant :
- une cuve fixe dans laquelle sont introduits les différents composants à malaxer,
- au moins un train de malaxage, présentant un arbre muni de pale(s), destiné à brasser les composants de mélange présents dans la cuve, le train de malaxage étant entraîné en rotation, simple ou complexe, par un dispositif d'entraînement comprenant au moins un plateau tournant.

Selon l'invention, le malaxeur présente un support, assujetti audit plateau tournant du malaxeur, ledit support comprenant :
- un élément carter, de contour non fermé, présentant deux bords terminaux,
- une plaque, de dimensions correspondantes à l'ouverture séparant les bords terminaux, assujettie au niveau de ses côtés auxdits bords terminaux de telle façon à constituer avec ledit élément carter un corps creux de contour fermé,
- ladite plaque présentant une face interne et une face externe respectivement tournées vers l'intérieur et l'extérieur du corps creux, ladite plaque permettant la fixation au moins, d'une part, de moyens de projection d'un fluide sous pression, logés dans le corps creux et assujettis à la dite face interne et, d'autre part, d'un bras muni de pale(s), assujetti à ladite face externe.

L'invention sera mieux comprise à la lecture de la description suivante accompagnée des dessins en annexe et parmi lesquels :
- la figure 1 est une vue partielle en perspective de coupe du support du malaxeur, conforme à l'invention, selon un mode de réalisation,
- les figures 2 à 5 sont respectivement des vues de dessus, de gauche, de droite et de face du support du malaxeur, tel qu'illustré à la figure 1,
- la figure 2B est une vue de détail, selon la coupe B-B, telle qu'illustrée à la figure 2,
- la figure 6 est une vue de dessus du support tel qu'illustré à la figure 1,
- la figure 6A est une vue de détail, selon la coupe A-A telle qu'illustrée à la figure 6,
- la figure 7 est une vue en perspective trois quarts d'un élément de raccord du support, tel qu'illustré à la figure 6,
- les figures 8 et 9 sont respectivement des vues de dessous et de dessus de l'élément de raccord, tel qu'illustré à la figure 7.

L'invention concerne un malaxeur à cuve fixe, notamment destiné au mélange de composants humides ou secs, par exemple, ciment, sable de silice ou autres, pour l'obtention de béton.

Le malaxeur comprend :
- une cuve fixe dans laquelle sont introduits notamment de l'eau et les différents composants pulvérulents à malaxer,
- au moins un train de malaxage, présentant un arbre muni de pale(s), destiné à brasser les composants de mélange présents dans la cuve 2, le train de malaxage étant entraîné en rotation, simple ou complexe, par un dispositif d'entraînement, comprenant au moins un plateau tournant.

Selon l'invention, le malaxeur présente, en outre, un support 1, assujetti audit plateau tournant 2 du malaxeur.

Plus précisément, ledit support 1 comprend:
- un élément carter 3, de contour non fermé, présentant deux bords terminaux 4, 5,
- une plaque 7, de dimensions correspondantes à l'ouverture séparant les bords terminaux 4, 5, assujettis au niveau de ses côtés auxdits bords terminaux de telle façon à constituer avec l'élément carter 3 un contour creux de contour fermé.

Ladite plaque 7 présente une face interne 8 et une face externe 9, respectivement tournées vers l'intérieur et l'extérieur du corps creux. Ladite plaque permet la fixation au moins, d'une part, de moyens 10 de projection d'un fluide sous pression, logés dans le corps creux et assujettis à ladite face interne 8 et, d'autre part, d'un bras 11 muni de pale(s), assujetti à ladite face externe 9.

Selon une variante, le bras 11 permet de racler la paroi latérale 40, interne cylindrique de la cuve fixe. Les moyens 10 de projection d'un fluide sous pression peur prendre la forme d'une buse logée dans le carter et alimentée en eau sous pression.

Cette buse traversera la paroi du carter au niveau d'un orifice 50 pour projeter un fluide latéralement au support.

Tel qu'illustré à la figure 2 ou à la figure 6, l'élément carter 3 peut être cylindrique obtenu notamment suivant une révolution, par exemple d'environ 250°, les bords terminaux 4, 5 étant parallèles à l'axe de révolution de l'élément.

La plaque 7 peut être rectangulaire et de longueur égale ou légèrement supérieure à la distance séparant les bords terminaux 4, 5 de largeur sensiblement égale à la hauteur de l'élément carter 3 cylindrique.

Tel qu'illustré à la figure 1, l'élément carter 3 peut être ouvert sur sa partie inférieure et supérieure.

Selon une variante, le carter 3 est assujetti au plateau tournant 2 par l'intermédiaire d'un élément anneau 2. Cet élément anneau permet le centrage et la fixation du corps creux 3, 7 au plateau tournant 2 du malaxeur.

Ledit élément anneau 12 présente notamment un contour extérieur dimensionné et ajusté avec le profil intérieur du corps creux.

Dans le cas d'un élément carter 3 cylindrique, le contour extérieur présente notamment, tel qu'illustré à la figure 6, une partie circulaire 13, prévue pour coopérer intimement avec le diamètre interne de l'élément carter 3 cylindrique et une partie droite 14 prévue pour coopérer intimement avec la plaque rectangulaire 7. L'élément anneau 12 peut être non fermé et présenter notamment un passage 16 pour une conduite d'alimentation des moyens 10 de projection d'un fluide.

Tel qu'illustré à la figure 1 notamment, le support 1 peut présenter une canalisation rigide 17, annulaire sur le diamètre interne de l'élément carter 3 cylindrique. Cette canalisation rigide peut être de section rectangulaire.

Comme le montre la figure 2B, une double paroi verticale de la canalisation peut être constituée d'une part, par la paroi interne de l'élément carter 3 cylindrique et, d'autre part, par une pièce cylindrique 12, montée coaxiale, de diamètre inférieur. La double paroi horizontale peut être constituée par deux bandes planes circulaires 19 soudées de manière étanche avec les parois verticales.

Cette canalisation rigide peut être de large section pour le passage de débits importants pour alimenter les moyens 10 de projection d'un fluide. Cette canalisation permettra, selon un mode de réalisation, une alimentation en eau sous une pression d'environ à 20 bars. Le débit pourra être important, d'environ 20 m³/heure. Telle qu'illustrée à la figure 6A, la canalisation rigide 17 présente un bord supérieur 20 sur lequel est formée une ouverture d'entrée 21 pour un fluide.

Le support 1 présente en outre un élément de raccord 22 pour une conduite tubulaire, notamment flexible. L'élément de raccord 22 vient s'appuyer autour de l'ouverture 21, au moins sur le bord supérieur 20. La conduite tubulaire notamment flexible peut s'élever à partir de l'élément de raccord, traversant notamment le passage 16 de l'élément anneau 12, ainsi qu'une ouverture correspondante 60 sur la partie supérieure de l'élément carter 3.

Tel qu'illustré à la figure 7, l'élément de raccord peut présenter :
- un alésage supérieur 23, notamment taraudé, prévu pour engager avec l'extrémité de ladite conduite tubulaire, notamment filetée,
- une sortie 24 pour le fluide positionné en regard de l'ouverture d'entrée 21 de la canalisation rigide 17,
- un évidement intérieur 25 reliant l'alésage supérieur 23 et la sortie 24.

Plus particulièrement, l'alésage 23 est réalisé sur une face supérieure à l'élément de raccord 22. La face arrière de l'élément 22 est ouverte sur l'évidement intérieur 25. Les deux côtés latéraux 26, 27 de l'élément de raccord sont de forme générale en trapèze rectangle et présentent deux bords libres 28, 29, au niveau de la face arrière de l'élément, destinés à être soudés de manière étanche à la paroi intérieure de l'élément carter 3 cylindrique.

La face inférieure de l'élément de raccord 22 dans laquelle est réalisée la sortie présente un bord en U 30 destiné à être soudé de manière étanche au bord supérieur 20 de la canalisation rigide 17.

Selon une variante de réalisation, le support permet en outre la fixation d'une sonde de mesure de la température, notamment du béton. Telle qu'illustrée à la figure 1, cette sonde est, par exemple, assujettie à l'extrémité inférieure d'un bras 31 faisant saillie vers le bas dans la cuve. L'extrémité supérieure du bras 31 est assujettie, directement ou indirectement, à la face interne 8 de la plaque rectangulaire 7.

Telle qu'illustrée à la figure 5, la plaque de fixation 7 peut présenter plusieurs perçages pour le passage de vis de fixation. La plaque de fixation pourra présenter également des trous borgnes, notamment oblongues prévus pour coopérer avec des bandes 2 de forme correspondante pour le positionnement des accessoires.

Naturellement, d'autres modes de mise en oeuvre, à la portée de l'homme de l'art, auraient pu être envisagés sans pour autant sortir du cadre de l'invention.

## Revendications

1. Malaxeur à cuve fixe, notamment destiné au mélange de composants humides ou secs, par exemple, ciment, sable de silice ou autres, pour l'obtention de béton, comprenant :
- une cuve fixe dans laquelle sont introduits les différents composants à malaxer,
- au moins un train de malaxage, présentant un arbre muni de pâle(s), destiné à brasser les composants de mélange présents dans la cuve (2), le train de malaxage étant entraîné en rotation, simple ou complexe, par un dispositif d'entraînement comprenant au moins un plateau tournant,
**caractérisé en ce que** le malaxeur présente un support (1), assujetti audit plateau tournant (2) du malaxeur, ledit support (1) comprenant :
- un élément carter (3) , de contour non fermé, présentant deux bords terminaux (4,5),
- une plaque (7), de dimensions correspondantes à l'ouverture séparant les bords terminaux (4, 5), assujettie au niveau de ses côtés auxdits bords terminaux de telle façon à constituer avec ledit élément carter (3) un corps creux de contour fermé,
- ladite plaque (7) présentant une face interne (8) et une face externe (9) respectivement tournées vers l'intérieur et l'extérieur du corps creux, ladite plaque permettant la fixation au moins, d'une part, de moyens (10) de projection d'un fluide sous pression, logés dans le corps creux et assujettis à ladite face interne (8) et, d'autre part, d'un bras (11) muni de pâle(s) , assujetti à ladite face externe (9).

2. Malaxeur selon la revendication 1, dans lequel :
- l'élément carter (3) est cylindrique, obtenu suivant une révolution, notamment d'environ 250°, les deux bords terminaux (4, 5) étant parallèles à l'axe de révolution de l'élément,
- la plaque (7) est rectangulaire, de longueur égale ou légèrement supérieure à la distance séparant les bord terminaux (4,5), de largeur sensiblement égale à la hauteur de l'élément carter (3) cylindrique.

3. Malaxeur selon la revendication 2, dans lequel un élément anneau (12) permet le centrage et la fixation du corps creux (3, 7) au plateau tournant (2) du malaxeur, ledit élément anneau (12) présentant un contour extérieur dimensionné et ajusté avec le profil intérieur du corps creux, avec une partie circulaire (13), prévue pour coopérer intimement avec le diamètre interne de l'élément carter (3) cylindrique, et une partie droite (14) prévue pour coopérer intimement avec la plaque rectangulaire (7).

4. Malaxeur selon la revendication 3, dans lequel l'élément anneau (12) est non fermé, et présente un passage (16) pour une conduite d'alimentation des moyens (10) de projection d'un fluide.

5. Malaxeur selon l'une des revendications 2 à 4, dans lequel le support (1) présente une canalisation rigide (17), annulaire, sur le diamètre interne de l'élément carter (3) cylindrique.

6. Malaxeur selon la revendication 5, dans lequel la canalisation rigide (17) est de section rectangulaire, une double paroi verticale étant constituée, d'une part, par la paroi interne de l'élément carter (3) cylindrique et, d'autre part, par une pièce cylindrique (18), coaxiale, de diamètre inférieur, la double paroi horizontale étant constituée par deux bandes planes circulaires (19) soudées de manière étanche avec les parois verticales.

7. Malaxeur selon la revendication 6, dans lequel la canalisation rigide (17) présente un bord supérieur (20) sur lequel est formée une ouverture d'entrée (21) pour un fluide, le support (1) présentant, en outre, un élément de raccord (22) pour une conduite tubulaire, notamment flexible, venant s'appuyer autour de l'ouverture (21), au moins sur ledit bord supérieur (20).

8. Malaxeur selon la revendication 7, dans lequel l'élément de raccord (22) présente:
- un alésage supérieur (23) prévu pour engager avec l'extrémité de ladite conduite tubulaire,
- une sortie (24) pour fluide positionnée en regard de l'ouverture d'entrée (21) de la canalisation rigide (17)
- un évidement intérieur (25) reliant l'alésage supérieur (23) et la sortie (24).

9. Malaxeur selon la revendication 8, dans lequel l'élément de raccord présente, en outre :
- une face supérieure dans laquelle est réalisé l'alésage supérieur (23),
- une face arrière, ouverte sur l'évidement intérieur (25),
- deux cotés latéraux (26, 27) de forme générale en trapèze rectangle, présentant deux bords libres (28,29), au niveau de la face arrière, destinés à être soudés de manière étanche à la paroi intérieure de l'élément carter (3) cylindrique,
- une face inférieure dans laquelle est réalisée la sortie (24), présentant un bord en U (30) destiné à être soudé de manière étanche au bord supérieur (20) de la canalisation rigide (17).

10. Malaxeur selon l'une des revendications 1 à 9, dans lequel le support permet, en outre, la fixation d'une sonde de mesure de la température.

11. Malaxeur selon la revendication 10, dans lequel la sonde est assujettie à l'extrémité inférieure d'un bras (31) faisant saillie vers le bas dans la cuve, et dans lequel l'extrémité supérieure du bras (31) est assujettie, directement ou indirectement, à la face interne (8) de la plaque rectangulaire (7).

## Claims

1. A kneader with a fixed vessel, in particular intended for the mixture of humid or dry components, for instance, cement, silica sand or other, for obtaining concrete, including:
- a fixed vessel wherein the different components to be kneaded are introduced,
- at least one kneading rack, exhibiting a shaft fitted with blade(s), intended for stirring the mixture components present in the vessel (2), wherein the kneading rack is driven into rotation, simple or complex rotation, by a driving device including at least one revolving platen, **characterised in that** the kneader exhibits a bracket (1), slaved to said revolving platen (2) of the kneader, said bracket (1) including :
- a casing element (3), whose periphery is not closed, exhibiting two terminal edges (4,5),
- a plate (7), of dimensions corresponding to the opening between the terminal edges (4, 5), slaved at its sides to said terminal edges so as to form with said casing element (3) a hollow body with closed periphery,
- said plate (7) exhibiting an internal face (8) and an external face (9) respectively turned inwardly and outwardly from the hollow body, said plate enabling the attachment at least, on the one hand, of means (10) for projecting a pressurised fluid, housed in the hollow body and slaved to said internal face (8) and, on the other hand, of an arm (11) fitted with blades (s), slaved to said external face (9).

2. A kneader according to claim 1, wherein:
- the casing element (3) is cylindrical, obtained according to a revolution, in particular of approximately 250°, both terminal edges (4, 5) being parallel to the axis of revolution of the element,
- the plate (7) is rectangular, whose length is equal to or slightly greater than the distance between the terminal edges (4,5), whose width is substantially equal to the height of the cylindrical casing element (3).

3. A kneader according to claim 2, wherein a ring element (12) enables centring and fastening the hollow body (3, 7) to the revolving platen (2) of the kneader, said ring element (12) exhibiting an outer periphery sized and adjusted with the inner profile of the hollow body, with a circular portion (13), provided for co-operating tightly with the internal diameter of the cylindrical casing element (3), and a straight portion (14) provided for co-operating tightly with the rectangular plate (7).

4. A kneader according to claim 3, wherein the ring element (12) is not closed, and exhibits a passage (16) for a supply conduit of the means (10) for projecting a fluid.

5. A kneader according to any of the claims 2 to 4, wherein the bracket (1) exhibits an annular rigid duct (17), on the internal diameter of the cylindrical casing element (3).

6. A kneader according to claim 5, wherein the rigid duct (17) has a rectangular cross-section, a double vertical wall being formed, on the one hand, by the internal wall of the cylindrical casing element (3) and, on the other hand, by a coaxial cylindrical part (18), of smaller diameter, the double horizontal wall being formed of two circular planar bands (19) welded tightly with the vertical walls.

7. A kneader according to claim 6, wherein the rigid duct (17) exhibits an upper edge (20) whereon is formed an inlet opening (21) for a fluid, the bracket (1) exhibiting, moreover, a fitting element (22) for a tubular conduit, in particular a flexible conduit, bearing around the opening (21), at least on said upper edge (20).

8. A kneader according to claim 7, wherein the fitting element (22) exhibits:
- an upper bore (23) provided for engaging into the end of said tubular conduit,
- an outlet (24) for fluid facing the inlet opening (21) of the rigid duct (17)
- an inner recess (25) connecting the upper bore (23) and the outlet (24).

9. A kneader according to claim 8, wherein the fitting element exhibits, moreover :
- an upper face wherein is realised the upper bore (23),
- a rear face, opened to the inner recess (25),
- two lateral sides (26, 27) generally rectangular trapezoid in shaped, exhibiting two free edges (28,29), at the rear face, intended for being welded tightly to the inner wall of the casing element (3) cylindrical,
- a lower face wherein is realised the outlet (24), exhibiting a U-shaped edge (30) intended for being welded tightly to the upper edge (20) of the rigid duct (17).

10. A kneader according to any of the claims 1 to 9, wherein the bracket enables, moreover, the attachment of a temperature measuring probe.

11. A kneader according to claim 10, wherein the probe is slaved to the lower end of an arm (31) protruding downwards in the vessel, and wherein the upper end of the arm (31) is slaved, directly or indirectly, to the internal face (8) of the rectangular plate (7).

## Patentansprüche

1. Feststehender Mischer, insbesondere vorgesehen zum Mischen von feuchten oder trockenen Komponenten, zum Beispiel Zement, Kieselsand oder dergleichen für die Herstellung von Beton, umfassend:
- einen feststehenden Behälter, in den die verschiedenen zu mischenden Komponente eingebracht sind,
- wenigstens ein Rührwerk, aufweisend eine Welle, dIE mit Schaufel(n) ausgestattet ist, vorgesehen, um die im Behälter (2) vorhandenen zu mischenden Komponente zu rühren, wobei das Rührwerk in einfache oder komplexe Drehung durch eine Antriebsvorrichtung versetzt sei, die wenigstens eine Drehplatte umfasst, **dadurch gekennzeichnet, dass** der Mischer einen Träger (1) aufweist, der mit der besagten Drehplatte (2) des Mischers verbunden ist, umfassend der besagte Träger (1)
- ein Gehäuse (3) mit nicht geschlossenem Umriss, das zwei Endränder (4, 5) aufweist,
- eine Platte (7) mit Abmessungen, die der Öffnung entsprechen, welche die Endränder (4, 5) trennt, der im Bereich seiner Seiten mit den besagten Endrändern auf solche Art und Weise verbunden ist, um mit dem besagten Gehäuse (3) einen Hohlkörper mit geschlossenem Umriss zu bilden,
- wobei die besagte Platte (7) eine innere Seite (8) und eine äußere Seite (9) aufweist, die entsprechend auf die Innen- bzw. auf die Außenseite des Hohlkörpers gerichtet sind, erlaubend die besagte Platte wenigstens die Befestigung, einerseits, der Mittel (10) zum Einspritzen von Flüssigkeit unter Druck, die in dem Hohlkörper angeordnet und mit der besagten inneren Seite (8) verbunden sind, und, andererseits, eines mit Schaufel(n) ausgestatteten Mischarmes (11), der mit der besagten äußeren Seite (9) verbunden ist.

2. Mischer nach Anspruch 1, in dem:
- das Gehäuse (3) zylindrisch ist, erhalten folgend einer Drehung insbesondere von etwa 250°, wobei die beiden Endränder (4, 5) parallel zu der Drehachse des Gehäuses seien,
- die Platte (7) rechteckig ist mit einer Länge, die gleich groß oder etwas größer ist als die Entfernung, die die Endränder (4, 5) trennt, mit einer Breite, die im Wesentlichen der Höhe des zylindrischen Gehäuses (3) entspricht.

3. Mischer nach Anspruch 2, in dem ein Ring (12) das Zentrieren und die Befestigung des Hohlkörpers (3, 7) an der Drehscheibe (2) des Mischers erlaubt, wobei der besagte Ring (12) einen entsprechend dem Innenprofil des Hohlkörpers dimensionierten und angepassten Außenumriss mit einem kreisförmigen Teil (13), vorgesehen, um eng mit dem inneren Durchmesser des zylindrischen Gehäuses (3) zusammenzuwirken, und einem geraden Teil (14) aufweist, vorgesehen, um eng mit der rechteckigen Platte (7) zusammenzuwirken.

4. Mischer nach Anspruch 3, in dem der Ring (12) nicht geschlossen ist und einen Durchlass (16) für eine Leitung zum Speisen der Spritzmittel (10) mit einer Flüssigkeit aufweist.

5. Mischer nach einem der Ansprüche 2 bis 4, in dem der Träger (1) eine starre ringförmige Leitung (17) auf dem inneren Durchmesser des zylindrischen Gehäuses (3) aufweist.

6. Mischer nach Anspruch 5, in dem die starre Leitung (17) einen rechteckigen Querschnitt aufweist, wobei eine senkrechte Doppelwand, einerseits, durch die innere Wand des zylindrischen Gehäuses (3), und, andererseits, durch ein koaxiales zylindrisches Stück (18) mit kleinerem Durchmesser gebildet sei, wobei die waagerechte Doppelwand durch zwei kreisförmige Flachstreifen (19) gebildet sei, die wasserdicht mit den vertikalen Wänden geschweißt sind.

7. Mischer nach Anspruch 6, in dem die starre Leitung (17) einen oberen Rand (20) aufweist, in welchem eine Eintrittsöffnung (21) für Flüssigkeit gebildet ist, wobei der Träger (1) außerdem ein Verbindungselement (22) für eine insbesondere biegsame Rohrleitung aufweist, abstützend um die Öffnung (21) herum, zumindest an dem besagten oberen Rand (20).

8. Mischer nach Anspruch 7, in dem das Verbindungselement (22) folgendes aufweist:
- eine obere Ausbohrung (23), vorgesehen, um mit dem Ende der besagten Rohrleitung in Eingriff gebracht zu werden,
- einen Austritt (24) für Flüssigkeit, der gegenüber der Eintrittsöffnung (21) der starren Leitung (17) befindlich ist,
- eine innere Ausnehmung (25), verbindend die obere Ausbohrung (23) und den Austritt (24).

9. Mischer nach Anspruch 8, in dem das Verbindungselement außerdem Folgendes aufweist:
- eine obere Fläche, in welcher die obere Ausbohrung (23) ausgeführt ist,
- eine Rückfläche, die zu der inneren Ausnehmung (25) offen ist,
- zwei seitliche Flächen (26, 27) im Allgemeinen mit der Form eines rechtwinkligen Trapezes, aufweisend zwei freie Ränder (28, 29) im Bereich der Rückfläche, die vorgesehen sind, um wasserdicht an der inneren Wand des zylindrischen Gehäuses (3) geschweißt zu werden,
- eine untere Fläche, in welcher der Austritt (24) vorgesehen ist, aufweisend einen U-förmigen Rand (30), vorgesehen, um an dem oberen Rand (20) der starren Leitung (17) wasserdicht geschweißt zu werden.

10. Mischer nach einem der Ansprüche 1 bis 9, in dem der Träger außerdem die Befestigung einer Sonde zum Messen der Temperatur erlaubt.

11. Mischer nach Anspruch 10, in dem die Sonde mit dem unteren Ende eines Armes (31) verbunden ist, der nach unten in den Behälter vorspringt, und in dem das obere Ende des Armes (31) unmittelbar oder mittelbar mit der inneren Seite (8) des rechteckigen Tellers (7) verbunden ist.
